# EUROPÄISCHE PATENTSCHRIFT

(11) **EP 0 715 047 B1**
(45) Veröffentlichungstag und Bekanntmachung des Hinweises auf die Patenterteilung: **26.05.1999**
(21) Anmeldenummer: 95117106.5
(22) Anmeldetag: 31.10.1995
(51) Int. Cl.: E05B 73/00, G08B 13/24

(54) **Etikett zur Sicherung eines Artikels gegen Diebstahl**
Label for securing an article against shoplifting
Etiquette pour protéger un article contre le vol

(30) Priorität: 30.11.1994 DE 4442510
(43) Veröffentlichungstag der Anmeldung: 05.06.1996
(73) Patentinhaber: Meto International GmbH, 69434 Hirschhorn/Neckar (DE)
(72) Erfinder: Lendering, Peter, NL-6903 VT Zevenaar (NL)

(56) Entgegenhaltungen:
- WO-A-86/05302
- CH-B- 656 472
- US-A- 3 718 922

## Beschreibung

Die Erfindung bezieht sich auf ein Etikett zur Sicherung eines Artikels gegen Diebstahl gemäß dem Oberbegriff des Anspruchs 1.

Ein solches Etikett ist z.B. aus WO-A-86/05302 bekannt.

Um der ständig steigenden Zahl von Diebstählen in Geschäften und Supermärkten entgegenzuwirken, sind verschiedene Arten von Diebstahlsicherungsetiketten entwickelt worden, die auf die unterschiedlichsten Anforderungen abgestellt sind. Gemeinsam ist all diesen Etiketten, daß sie ein Sicherungselement enthalten, das bei Wechselwirkung mit einem äußeren Feld dieses moduliert, wobei nachfolgend das modulierte Signal detektiert und dazu genutzt wird, einen Alarm auszulösen.

Um Waren, die mit bekannten Diebstahlsicherungsetiketten versehen sind, unbemerkt durch eine gesicherte Zone zu schleusen, müssen die Diebstahlsicherungsetiketten vollständig von den Artikeln entfernt werden. Sobald dies unbemerkt geschehen ist, wird in der gesicherten Zone kein Alarm mehr ausgelöst. Nach Entfernen des Sicherungselementes ist es nachfolgend nahezu unmöglich zu beurteilen, ob das Element unbefugt von der Ware entfernt worden ist oder aber ob die Ware regulär in einem anderen Geschäft erworben worden ist.

Die Aufgabe der Erfindung besteht darin, die Entdeckungsrate bei Diebstahlsdelikten in Warenhäusern zu erhöhen.

Die Aufgabe wird dadurch gelöst, daß die Öffnung in einem Seitenbereich des ersten Teils des Etiketts angeordnet ist und daß das elektronisch detektierbare Sicherungselement zwischen der Öffnung und der Seitenkante des Etiketts angeordnet ist, die parallel zur der Verbindungslinie zwischen dem ersten und dem zweiten Teil verläuft.

Wird der Artikel regulär gekauft, so wird an der Kasse das Etikett entweder als Ganzes entfernt oder der zweite Teil des Etiketts wird von dem ersten Teil gelöst, wobei der erste das Sicherheitselement enthaltende Teil an dem Artikel verbleibt. Ist letzteres der Fall, wird das Sicherungselement möglichst unbemerkt im Kassenbereich deaktiviert. Der zweite Teil des Etiketts, der die Produkt- und/oder Herkunftsinformation enthält, wird nachfolgend z.B. zu Inventurzwecken oder für statistische Untersuchungen herangezogen.

Bevor ein Dieb sich die Mühe macht, das gesamte an der Ware befestigte Etikett zu entfernen, wird er den zweiten Teil des Etiketts vom ersten Teil ablösen, was bei dem erfindungsgemäßen Etikett problemlos möglich ist, da dem Dieb die "Sollbruchstelle" sofort ins Auge springt. Mit Entfernen des zweiten Teils des Etiketts, der die Herkunftsinformation trägt, wähnt sich ein Dieb auf der sicheren Seite, da er glaubt, die einzige Nachweismöglichkeit über die Herkunft der Ware beseitigt zu haben. Die Sicherheit, in der sich der Dieb wähnt, ist trügerisch: da die Ware nicht ordnungsgemäß bezahlt und deaktiviert wurde, wird das Sicherungselement in der überwachten Zone einen Alarm auslösen. Das Argument, die Ware sei ordnungsgemäß in einem anderen Geschäft gekauft worden, zieht also ebenfalls nicht mehr. Die Auslösung eines Alarms deutet somit unzweifelhaft auf einen Diebstahl hin.

Wie bereits erwähnt, weist der erste Teil des Etiketts eine Öffnung auf, durch die ein Befestigungsmechanismus hindurchführbar ist. Bei dem Befestigungsmechanismus handelt es sich beispielsweise um einen Plastikfaden, der das Etikett mit der zu sichernden Ware verbindet. Erfindungsgemäß ist das Sicherungselement zwischen der Öffnung und der entsprechenden Seitenkante des Seitenbereichs, in dem die Öffnung vorgesehen ist, angeordnet. Infolge der Stabilität des Sicherungselementes wird ein Einreißen des Etiketts zum nächstliegenden Etikettenrand erheblich erschwert; ein Dieb wird dadurch von einfachen Abreißen des gesamten Etikett abgehalten, wodurch zusätzlich die Wahrscheinlichkeit größer wird, daß er - wie beabsichtigt - den zweiten Teil des Etiketts an der "Sollbruchstelle" von dem ersten Teil des Etiketts abtrennt.

Gemäß alternativer Ausführungsformen des erfindungsgemäßen Etiketts handelt es sich bei dem elektronisch detektierbaren Sicherungselement entweder um aktivierbares magnetisches Material, um einen Resonanzschwingkreis oder um ein akustomagnetisches Element. Derartige Elemente sind beispielsweise bereits aus der EP 0 295 028 B1, der EP 181 327 B1 oder der EP 0 093 281 B1 bekannt geworden.

Eine vorteilhafte Weiterbildung des erfindungsgemäßen Etiketts sieht vor, daß zwischen dem ersten und dem zweiten Teil des Etiketts eine perforierte Linie vorgesehen ist, die ein einfaches Trennen der beiden Teile voneinander ermöglicht.

Die Erfindung wird anhand der einzigen Zeichnung näher erläutert.

Die Fig.1 zeigt eine Draufsicht auf eine Ausführungsform des erfindungsgemäßen Etiketts 1. Das Etikett 1 besteht aus einem ersten Teil 2 und einem zweiten Teil 3. Beide Teile 2, 3 des Etiketts 1 sind problemlos an der "Sollbruchstelle" 4 voneinander zu trennen.

Der zweite Teil 3 des Etiketts 1 trägt die Preis- und/oder Herkunftsinformation, die u.a. zu Inventurzwecken oder für statistische Auswertungen herangezogen werden kann. Außerdem gibt die Herkunftsinformation - wie der Name unmißverständlich klarmacht - Information darüber, in welchem Geschäft die Ware zum Verkauf angeboten wird.

In dem ersten Teil 2 des Etiketts 1 ist eine Öffnung 8 vorgesehen, durch die ein Befestigungsmechanismus hindurchführbar ist. Über den Befestigungsmechanismus 9 ist das Etikett 1 mit der zu sichernden Ware verbunden.

Weiterhin trägt der erste Teil 2 des Etiketts 1 das elektronisch detektierbare Sicherungselement 6, das in die bedruckbaren Schichten des Etiketts 1 einlaminiert ist. Im dargestellten Fall handelt es sich bei dem Sicherungselement 6 um einen Streifen aus einem weichmagnetischen aktivierbaren Material, das in Wechselwirkung mit einem äußeren Magnetfeld zur Aussendung eines charakteristischen Signals angeregt wird. Bezüglich des Streifens 6 sind Deaktivatoren 7 angeordnet. Im Gegensatz zu dem weichmagnetischen Material mit hoher Permeabilität und geringer Koerzitivkraft des aktivierbaren Streifens 6 sind die Deaktivatoren 7 aus einem hartmagnetischen Material mit geringer Permeabilität und hoher Koerzitivkraft gefertigt. Werden die Deaktivatoren einem starken Magnetfeld ausgesetzt, wird infolge der hohen Magnetisierung der Deaktivatoren nachfolgend jegliche Reaktion des weichmagnetischen Materials unterbunden. Da die Deaktivierung entweder gleichzeitig oder in unmittelbarer Folge auf die reguläre Bezahlung einer Ware hin erfolgt, lösen deaktivierte Etiketten 1 nachfolgend bei Passieren der überwachten Zone keinen Alarm aus.

Anders sieht die Sache aus, wenn ein Dieb den zweiten Teil 3 des Etiketts 3 in unbefugter Weise entfernt und glaubt, mit der Entfernung der Herkunftsinformation den Diebstahl vertuschen zu können. Da das Sicherungselement, das im ersten Teil 2 des Etiketts 1 untergebracht ist, weiterhin aktiv ist, wird der Diebstahl durch Alarmauslösung angezeigt, sobald die Ware in die überwachte Zone gebracht wird.

## Patentansprüche

1. Etikett zur Sicherung eines Artikels gegen Diebstahl, bestehend aus zwei Teilen, die längs einer Verbindungslinie lösbar miteinander verbunden sind, und einem Befestigungsmechanismus, über den das Etikett mit dem zu sichernden Artikel verbindbar ist, wobei der erste Teil des Etiketts eine Öffnung, durch die der Befestigungsmechanismus hindurchführbar ist, und ein elektronisch detektierbares Sicherungselement aufweist und wobei der zweite Teil des Etiketts Produkt- und/oder Herkunftsinformation trägt,
**dadurch gekennzeichnet,**
daß die Öffnung (8) in einem Seitenbereich des ersten Teils (2) des Etiketts (1) angeordnet ist und daß das elektronisch detektierbare Sicherungselement (6) zwischen der Öffnung (8) und der Seitenkante des Etiketts (1) angeordnet ist, die parallel zur der Verbindungslinie zwischen dem ersten Teil (2) und dem zweiten Teil (3) verläuft.

2. Etikett nach Anspruch 1,
**dadurch gekennzeichnet,**
daß es sich bei dem elektronisch detektierbaren Sicherungselement (6) um aktivierbares magnetisches Material, um einen Resonanzschwingkreis oder um ein akustomagnetisches Element handelt.

3. Etikett nach Anspruch 1 oder 2,
**dadurch gekennzeichnet,**
daß das Etikett (1) eine perforierte Linie ("Sollbruchstelle" (5)) aufweist, die die beiden Teile (2,3) des Etiketts (1) miteinander verbindet.

## Claims

1. A tag to protect an article against pilferage, comprising two parts detachably connected with each other along a connecting line, and a fastening mechanism by means of which the tag is attachable to the article to be protected, said first part of the tag having an opening for passage of the fastening mechanism therethrough and an electronically detectable security element, and said second part of the tag carrying product and/or origin related information,
**characterized in that** the opening (8) is arranged in a lateral region of the first part (2) of the tag (1), and that the electronically detectable security element (6) is disposed between the opening (8) and the lateral edge of the tag (1), which edge extends parallel to the connecting line between the first part (2) and the second part (3).

2. The tag as claimed in claim 1,
**characterized in that** the electronically detectable security element (6) involves an activatable magnetic material, a resonant circuit, or an acousto-magnetical element.

3. The tag as claimed in claim 1 or 2,
**characterized in that** the tag (1) has a perforated line ("predetermined breaking point (5)") connecting the two parts (2, 3) of the tag (1) with each other.

## Revendications

1. Etiquette pour protéger un article contre le vol, se composant de deux parties qui sont reliées entre elles le long d'une ligne de connexion de façon détachable, et comportant également un mécanisme de fixation au moyen duquel l'étiquette peut être connectée à l'article à protéger, ladite première partie de l'étiquette présentant une ouverture à travers laquelle le mécanisme de fixation est susceptible d'être introduit et un élément de sécurité détectable électroniquement, et ladite deuxième partie de l'étiquette portant des informations concernant le produit et/ou la provenance,
**caractérisée en ce que** l'ouverture (8) est disposée dans un secteur latéral de la première partie (2) de l'étiquette (1), et que l'élément de sécurité (6) détectable électroniquement est disposé entre l'ouverture (8) et l'arête latérale de l'étiquette (1), ladite arête latérale décrivant un parcours parallèle à la ligne de connexion entre la première partie (2) et la deuxième partie (3).

2. Etiquette selon la revendication 1,
**caractérisée en ce que** dans le cas de l'élément de sécurité (6) détectable électroniquement il s'agit d'un matériau magnétique susceptible d'être activé, d'un circuit oscillant résonnant ou d'un élément acoustomagnétique.

3. Etiquette selon l'une des revendications 1 ou 2,
**caractérisée en ce que** l'étiquette (1) présente une ligne perforée (,,section de rupture prédéterminée" (5)) qui relie entre elles les deux parties (2, 3) de l'étiquette (1).
